# EUROPÄISCHE PATENTSCHRIFT

(11) **EP 2 327 522 B1**
(45) Veröffentlichungstag und Bekanntmachung des Hinweises auf die Patenterteilung: **11.12.2013**
(21) Anmeldenummer: 10015015.0
(22) Anmeldetag: 26.11.2010
(51) Int. Cl.: B28B 11/18

(54) **Vorrichtung zum Beseitigen des Grates eines keramischen Formlings**
Device for deburring ceramic articles
Dispositif pour l'ébarbage d'articles céramiques

(30) Priorität: 27.11.2009 DE 102009056180
(43) Veröffentlichungstag der Anmeldung: 01.06.2011
(73) Patentinhaber: Maschinen- und Stahlbau Julius Lippert GmbH & Co. KG, 92690 Pressath (DE)
(72) Erfinder: Seer, Alois, 92727 Waldthurn (DE)
(74) Vertreter: Köhler, Walter

(56) Entgegenhaltungen:
- DE-A1- 2 319 394
- DE-A1- 2 754 417
- GB-A- 834 107

## Beschreibung

Die Erfindung betrifft eine Vorrichtung zum Beseitigen des an der Kontur eines eine Ebene bestimmenden lederharten keramischen Formlings, insbesondere des Henkels eines Keramikgegenstandes, wie einer Tasse, eines Bechers oder dergleichen, vorgesehenen Innen- und Außengrates, wobei die Vorrichtung ein Putzwerkzeug mit einer zum Innen- und Außengrat komplementären Innen- und Außen-Putzkontur aufweist.

Eine derartige Vorrichtung ist beispielsweise aus der DE 41 29 663 C1 bekannt. Bei dieser bekannten Vorrichtung wird das Putzwerkzeug lotrecht zu der Kontur in Bezug zum Formling hin und her bewegt und zwischen dem Formling und dem Putzwerkzeug in Bezug auf die Richtung der hin- und hergehenden Relativbewegung in der entsprechenden radialen, vom keramischen Formling bestimmten Ebene eine Kraft ausgeübt, deren Richtung in dieser Ebene während der hin- und hergehenden Relativbewegungen fortschreitend um 180° geändert wird. Diese fortschreitende Änderung der auszuübenden Kraft bedingt eine aufwändige Ansteuerung des Putzwerkzeuges. Ein weiterer Mangel dieser bekannten Vorrichtung besteht darin, dass das Entgraten insbesondere an kantigen Übergangsabschnitten des jeweiligen keramischen Formlings noch Wünsche offen lassen kann.

Aus der DE 29 20 282 A ist eine Vorrichtung zum Beseitigen des Grates eines lederharten keramischen Formlings, insbesondere Henkel, von Keramikgegenständen bekannt, wobei ein rotierender Stift längs des zu beseitigenden Grades entlang geführt wird. Dem rotierenden Stift wird hierbei eine solche Lage gegeben, dass seine Achse längs des Grates derartig verläuft, dass der Grat glatt in das Profil des keramischen Formlings eingedrückt wird. Mit einer derartigen Vorrichtung ist es zwar möglich, Keramikgegenstände auch an relativ kantigen Übergangsabschnitten zu entgraten, die Ansteuerung des rotierenden Stiftes stellt jedoch einen Mangel dar. Ein weiterer Mangel dieser bekannten Vorrichtung besteht außerdem darin, dass der jeweilige, zu entgratende Keramikgegenstand passend gehalten werden muss.

Die DE 21 61 853 A offenbart eine Vorrichtung zum Beseitigen des Grates eines lederharten keramischen Formlings, d.h. zum Putzen insbesondere von Henkeln lederharter Keramikgegenstände. Diese bekannte Vorrichtung weist einen mit Werkzeugpaaren versehenen, drehbaren und absenkbaren Halter und ein dem Halter zugeordnetes Drehkreuz mit Halteeinrichtungen für die zu putzenden Keramikgegenstände auf. Die Henkel sind an Stegen vorgesehen, die derartig ausgebildet sind, dass die zu putzenden Innen- und Außen-Konturen der Henkel frei zugänglich sind. Jedes Werkzeugpaar besteht aus zwei der Gestalt des Henkels entsprechend ausgebildeten Schaumstoffprofilen, von welchen das innere Schaumstoffprofil auf einem Kern befestigt ist und das äußere Schaumstoffprofil von einem Halter umschlossen ist, wobei die Schaumstoffprofile einen Raum einschließen, dessen Abmessungen geringfügig kleiner sind als die des zu putzenden Henkels. Die Werkzeugpaare sind an einem Halter befestigt, der entlang einer Führung senkrecht zu der von der Ebene der Henkel bestimmten Richtung auf und ab bewegt werden kann. Werden die Werkzeugpaare mit dem Halter abgesenkt, so streifen die Werkzeugpaare innen und außen an dem jeweiligen, festgehaltenen Henkel entlang und entfernen, d.h. glätten die Grate. Dabei ist jedoch eine Bruchgefahr des jeweiligen lederharten keramischen Formlings, insbesondere Henkels, nicht zuverlässig ausschließbar.

Die DE 27 54 417 A1 offenbart eine Vorrichtung zum Beseitigen des an der Kontur eines lederharten keramischen Formlings in einer Ebene liegenden Innen- und Außengrates gemäß dem Oberbegriff der Alternativen a), b) und c) des Anspruchs 1.

Der Erfindung liegt die Aufgabe zugrunde, eine Vorrichtung der eingangs genannten Art zu schaffen, mit der es einfach, zeitsparend und bruchsicher d.h. zuverlässig möglich ist, den an der Kontur eines lederharten keramischen Formlings, insbesondere des Henkels eines Keramikgegenstandes, vorgesehenen Innen- und Außengrat hochproduktiv zu beseitigen.

Diese Aufgabe wird mit dem Gegenstand des Patentanspruchs 1 gelöst. Wesentlich ist hierbei, dass das Putzwerkzeug einen senkrecht zu der vom Formling bestimmten Ebene komprimierbaren und gleichzeitig in der Ebene des Formlings gegen den zu putzenden Grat zwängenden Putzkörper aus einem verschleißfesten Material und einen formstabilen Widerlagerkörper für den Putzkörper aufweist.

Der komprimierbare, verschleißfeste Putzkörper besteht beispielsweise aus Polyurethan mit einer Härte von z.B. 60 bis 90 Shore, wobei es sich versteht, dass der Putzkörper auch aus einem anderen Material mit einer anderen Härte bestehen kann. Der formstabile Widerlagerkörper des Putzwerkzeuges der erfindungsgemäßen Vorrichtung dient dazu, den senkrecht zur Ebene des Formlings komprimierbaren Putzkörper während seiner Kompression gegen den zu beseitigenden Grat des lederharten keramischen Formlings zu zwängen und hierdurch den Grat zu beseitigen.

Erfindungsgemäß kann der Putzkörper einen mit der Innen-Putzkontur ausgebildeten komprimierbaren Innenkörper und einen mit der Außen-Putzkontur ausgebildeten komprimierbaren Außenkörper aufweisen, der mit seiner von der Außen-Putzkontur abgewandten Außenseite am formstabilen Widerlagerkörper anliegt. Bei einer derartigen Ausbildung sind der komprimierbare Innenkörper und der komprimierbare Außenkörper mittels eines Verbindungsabschnittes miteinander materialeinstückig verbunden, und weist der Widerlagerkörper eine Grundplatte auf, an welcher der komprimierbare Außenkörper, der komprimierbare Innenkörper und der diese integral verbindende Verbindungsabschnitt anliegen.

Um den komprimierbaren Putzkörper des Putzwerkzeuges senkrecht zu der vom Formling bestimmten Ebene definiert zusammendrücken zu können, besitzt der komprimierbare Putzkörper senkrecht zu der vom Formling bestimmten Ebene zweckmäßigerweise eine Dickenabmessung, die größer ist als die Abmessung des formstabilen Widerlagerkörpers in der gleichen Richtung.

Bei einem solchen Putzkörper können der komprimierbare Innenkörper und der komprimierbare Außenkörper die gleichen Dickenabmessungen besitzen.

Der zu putzende lederharte keramische Formling wird hierbei in Bezug zur Innen-Putzkontur und in Bezug zur Außen-Putzkontur des komprimierbaren Putzkörpers zum Beseitigen des Innen- und Außengrates derartig positioniert, dass der Innengrat der Innengrat-Rille und der Außengrat der Außengrat-Rille zugeordnet sind.

Eine andere Möglichkeit besteht erfindungsgemäß darin, dass der Putzkörper einen mit der Außen-Putzkontur ausgebildeten komprimierbaren Außenkörper aufweist, der mit seiner von der Außen-Putzkontur abgewandten Außenseite am formstabilen Widerlagerkörper anliegt, wobei der Widerlagerkörper mittels eines Verbindungsabschnittes materialeinstückig mit einem formstabilen Innenkörper verbunden ist, der mit der Innen-Putzkontur ausgebildet ist. Als zweckmäßig hat es sich bei einer derartigen Ausbildung erwiesen, wenn der komprimierbare Außenkörper senkrecht zu der vom Formling bestimmten Ebene eine Dickenabmessung besitzt, die größer ist als die Abmessung des formstabilen Widerlagerkörpers und des mit diesem materialeinstückig verbundenen Innenkörpers in der gleichen Richtung. Bei einer solchen Ausbildung können der Wierlagerkörper und der mit diesem materialeinstückig verbundene Innenkörper die gleichen Dickenabmessungen besitzen. Zweckmäßig kann es sein, wenn der Widerlagerkörper eine größere Dickenabmessung besitzt als der mit diesem materialeinstückig verbundene Innenkörper.

Bei einer derartigen Ausbildung der erfindungsgemäßen Vorrichtung kann der komprimierbare Außenkörper mit einer Außengrat-Rille ausgebildet sein. Die Innen-Putzkontur des mit dem Widerlagerkörper integralen Innenkörpers ist bei einer solchen Ausbildung zweckmäßigerweise mit einer glatten, sich vom Verbindungsabschnitt weg konisch erweiternden Innenkonturfläche ausgebildet. Als zweckmäßig hat es sich erwiesen, wenn erfindungsgemäß das Putzwerkzeug an einem Tisch und wenn ein Pressstempel vorgesehen ist, wobei der Tisch und/oder der Pressstempel zum Komprimieren des zwischen dem Tisch und dem Pressstempel vorgesehenen Putzkörpers relativ zueinander in der zur Ebene des zu putzenden Formlings senkrechten Richtung bewegbar sind/ist. Dabei ist es bevorzugt, wenn der Tisch und der diesem gegenüberliegende Pressstempel zu einem Aufnahmetisch benachbart angeordnet sind, der zu der vom zu putzenden Formling bestimmten Ebene parallel vorgesehen und schrittweise um eine Drehachse drehbar ist. Ein derartiger, schrittweise drehbarer Aufnahmetisch ist in der älteren DE-Patentanmeldung 10 2009 012 274 beschrieben, die eine Anlage zum automatischen Anbringen von Henkeln an Keramikgegenständen wie Tassen, Becher oder dergleichen beschreibt.

Der schrittweise drehbare Aufnahmetisch ist bei der erfindungsgemäßen Vorrichtung zur genau positionierten Aufnahme eines Henkelverbundelementes vorgesehen, das ein Zentrierteil aufweist, von dessen Außenumfang voneinander beabstandet die zu putzenden lederharten Formlinge radial wegstehen. Ein solches Henkelverbundelement ist in der älteren DE-Patentanmeldung 10 2009 012 275 beschrieben.

Weitere Einzelheiten, Merkmale und Vorteile ergeben sich aus der nachfolgenden Beschreibung einer Ausbildung der erfindungsgemäßen Vorrichtung zum Beseitigen des an der Kontur eines lederharten keramischen Formlings vorgesehenen Innen- und Außengrates.

Es zeigen:
- Figur 1: eine Draufsicht auf wesentliche Teile einer ersten Ausführungsform der erfindungsgemäßen Vorrichtung,
- Figur 2: einen Schnitt entlang der Schnittlinie ll-ll in Figur 1 in einem größeren Maßstab,
- Figur 3: das Detail lll in Figur 2 in einem weiter vergrößerten Maßstab,
- Figur 4: eine der Figur 2 ähnliche Schnittansicht im komprimierten Zustand des Putzkörpers,
- Figur 5: das Detail V in Figur 4 in einem weiter vergrößerten Maßstab,
- Figur 6: eine der Figur 1 ähnliche Draufsicht auf eine zweite Ausbildung wesentlicher Einzelheiten der erfindungsgemäßen Vorrichtung,
- Figur 7: einen Schnitt entlang der Schnittlinie Vll-Vll in Figur 6 in einem größeren Maßstab,
- Figur 8: das Detail Vlll in Figur 7 in einem weiter vergrößerten Maßstab,
- Figur 9: eine der Figur 7 ähnliche Schnittdarstellung im komprimierten, d.h. aktiven Putzzustand des Putzkörpers, und
- Figur 10: das Detail X in Figur 9 in einem weiter vergrößerten Zustand.

Figur 1 verdeutlicht in einer Ansicht von oben wesentliche Einzelheiten der Vorrichtung 10 zum Beseitigen des an der Kontur 12 eines lederharten keramischen Formlings 14 vorgesehenen Grates. Bei dem Formling 14 handelt es sich insbesondere um den Henkel eines Keramikgegenstandes, wie einer Tasse, einem Becher oder dergleichen.

An der besagten Kontur 12 befindet sich herstellungsbedingt ein Innengrat 16 und ein Außengrad 18. Zum Beseitigen des Innengrates 16 und des Außengrates 18 des jeweiligen lederharten keramischen Formlings 14 weist die Vorrichtung 10 ein Putzwerkzeug 20 mit einem komprimierbaren Putzkörper 22 auf. Dem Putzkörper 22 ist ein formstabiler Widerlagerkörper 24 zugeordnet.

Wie beispielsweise aus den Figuren 3 und 5 deutlich ersichtlich ist, weist der senkrecht zu der vom Formling 14 bestimmten Ebene 26 komprimierbare Putzkörper 22 eine zur Innenkontur mit dem Innengrat 16 komplementäre Innen-Putzkontur 28 und eine zur Außenkontur mit dem Außengrat 18 komplementäre Außen-Putzkontur 30 auf.

Der Putzkörper 22 wird senkrecht zu der vom lederharten Formling 14 senkrechten Ebene einmal oder mehrmals, d.h. wiederholt, komprimiert. Im komprimierten Zustand, wie er in den Figuren 4 und 5 dargestellt ist, wird der Putzkörper 22 in der Ebene 26 des Formlings 14 gegen den zu putzenden Innengrat 16 und gleicnzeitig gegen den zu putzenden Außengrat 18 gezwängt und somit der Innengrat 16 und der Außengrat 18 vom lederharten keramischen Formling 14 einfach, zeitsparend und bruchsicher beseitigt.

Bei der Ausbildung der Vorrichtung 10 gemäß den Figuren 1 bis 5 weist der komprimierbare, verschleißfeste Putzkörper 22 einen mit der Innen-Putzkontur 28 ausgebildeten komprimierbaren Innenkörper 32 und einen mit der Außen-Putzkontur 30 ausgebildeten komprimierbaren Außenkörper 34 auf. Der Innenkörper 32 und der Außenkörper 34 sind mittels eines Verbindungsabschnittes 36 miteinander materialeinstückig verbunden.

Der komprimierbare Außenkörper 34 des Putzkörpers 22 liegt mit seiner von der Außen-Putzkontur 30 abgewandten Außenseite 38 am formstabilen Widerlagerkörper 24 an. Der Widerlagerkörper 24 weist eine Grundplatte 40 auf, an welcher der komprimierbare Putzkörper 22 mit seinem Innenkörper 32, seinem Außenkörper 34 und seinem Verbindungsabschnitt 36 anliegt.

Der komprimierbare Putzkörper 22, d.h. sein Innenkörper 32 und sein Außenkörper 34 besitzen senkrecht zu der vom zu putzenden Formling 14 bestimmten Ebene eine Dickenabmessung D (siehe Figur 3), die größer ist als die Abmessung H des Widerlagerkörpers 24 in der gleichen Richtung.

Die Innen-Putzkontur 28 des komprimierbaren Innenkörpers 32 des Putzkörpers 22 ist mit einer Innengrat-Rille 42 und die Außen-Putzkontur 30 des komprimierbaren Außenkörpers 34 des Putzkörpers 22 ist mit einer Außengrat-Rille 44 ausgebildet.

Das den komprimierbaren Putzkörper 22 und den Widerlagerkörper 24 aufweisende Putzwerkzeug 20 ist an einem Tisch 46 vorgesehen, der zum Komprimieren des Putzkörpers 22 gegen einen Pressstempel 48 bewegbar ist. Das ist in den Figuren 2 und 4 durch den Doppelpfeil 50 verdeutlicht.

Der Tisch 46 und der Pressstempel 48, zwischen welchem das Putzwerkzeug 20 vorgesehen ist, sind zu einem Aufnahmetisch 52 der Vorrichtung 10 benachbart angeordnet, der zu der vom lederharten, zu putzenden Formling 14 bestimmten Ebene 26 parallel vorgesehen und schrittweise um eine zentrale Drehachse 54 drehbar ist.

Der schrittweise drehbare Aufnahmetisch 52 weist in Umfangsrichtung gleichmäßig verteilte Zentrieraufnahmen 56 für Henkelverbundelemente 58 auf, von welchen in Figur 1 eines gezeichnet ist. Das jeweilige Henkelverbundelement 58 weist ein Zentralteil 60 auf, von dessen Außenumfang 62 voneinander äquidistant beabstandet die lederharten, zu putzenden Formlinge 14 radial wegstehen.

Jede Zentrieraufnahme 56 ist um ihre zentrale Achse 64 schrittweise mit Hilfe einer Antriebseinrichtung 66 (siehe beispielsweise die Figur 4) drehbar, um den jeweiligen zu putzenden lederharten keramischen Formling 14 dem Putzwerkzeug 20 zuzuordnen.

Während die Figuren 1 bis 5 eine Ausbildung der Vorrichtung 10 verdeutlichen, bei welcher der komprimierbare Putzkörper 22 des Putzwerkzeuges 20 einen komprimierbaren Innenkörper 32 und einen komprimierbaren Außenkörper 34 aufweist, verdeutlichen die Figuren 6 bis 10 eine Ausführungsform der Vorrichtung 10, bei welcher der Putzkörper 20 einen mit der Außen-Putzkontur 30 ausgebildeten komprimierbaren Außenkörper 34 aufweist, der mit seiner von der Außen-Putzkontur 30 abgewandten Außenseite 38 am formstabilen Widerlagerkörper 24 anliegt, wobei der Widerlagerkörper 24 mittels eines Verbindungsabschnittes 68 materialeinstückig mit einen entsprechend formstabilen Innenkörper 32 verbunden ist. Der Innenkörper 32 ist mit der Innen-Putzkontur 28 ausgebildet.

Der komprimierbare Außenkörper 34 ist mit einer Außengrat-Rille 44 ausgebildet.

Die am formstabilen Innenkörper 32 ausgebildete Innen-Putzkontur 28 ist mit einer glatten Innenkonturfläche 70 ausgebildet, die sich vom Verbindungsabschnitt 68 weg konisch erweitert, wie bspw. aus den Figuren 8 und 10 deutlich ersichtlich ist.

Der komprimierbare Außenkörper 34 des Putzwerkzeuges 20 besitzt senkrecht zu der vom zu putzenden Formling 14 bestimmten Ebene 26 eine Dickenabmessung D, die größer ist als die Abmessung H des formstabilen Widerlagerkörpers 24 in der gleichen Richtung (siehe Figur 8). Der Innenkörper 32 weist eine Höhenabmessung auf, die kleiner ist als die Höhenabmessung H des formstabilen Widerlagerkörpers 24.

Gleiche Einzelheiten sind in den Figuren 1 bis 10 jeweils mit denselben Bezugsziffern bezeichnet, so dass es sich erübrigt in Verbindung mit allen Figuren alle Einzelheiten jeweils detailliert zu beschreiben.

Bezugsziffernliste:
- 10: Vorrichtung (für 14)
- 12: Kontur (von 14)
- 14: lederharter keramischer Formling
- 16: Innengrat (an 14)
- 18: Außengrat (an 14)
- 20: Putzwerkzeug (für 16, 18)
- 22: Putzkörper (von 20)
- 24: Widerlagerkörper (von 20 für 22)
- 26: Ebene (von 14)
- 28: Innen-Putzkontur (von 22)
- 30: Außen-Putzkontur (von 22)
- 32: Innenkörper (von 22)
- 34: Außenkörper (von 22)
- 36: Verbindungsabschnitt (zwischen 32 und 34)
- 38: Außenseite (von 34)
- 40: Grundplatte (von 24)
- 42: Innengrat-Rille (in 28)
- 44: Außengrat-Rille (in 30)
- 46: Tisch (von 10 für 20)
- 48: Pressstempel (von 10 für 22)
- 50: Doppelpfeil (von 46 gegen 48)
- 52: Aufnahmetisch (von 10 für 56)
- 54: Drehachsen (von 52)
- 56: Zentrieraufnahmen (an 52 für 58)
- 58: Henkelverbundelement (für 14)
- 60: Zentralteil (von 58)
- 62: Außenumfang (von 60)
- 64: zentrale Achse (von 56)
- 66: Antriebseinrichtung (für 56)
- 68: Verbindungsabschnitt (von 24)
- 70: glatte Innenkonturfläche (von 28)

## Patentansprüche

1. Vorrichtung zum Beseitigen des an der Kontur (28, 30) eines lederharten keramischen Formlings (14), insbesondere des Henkels eines Keramikgegenstandes, wie einer Tasse, eines Bechers oder dergleichen, in einer Ebene (26) liegenden herstellungsbedingten Innen- und Außengrates (16 und 18),
wobei die Vorrichtung (10) ein Putzwerkzeug (20) mit einer zum Innen- und Außengrat (16 und 18) komplementären Innen-Putzkontur (28) und Außen-Putzkontur (30) aufweist, wobei das Putzwerkzeug (20) einen senkrecht zu der Ebene (26) unter Wirkung eines Pressenstempels (48) komprimierbaren und gleichzeitig in der Ebene (26) gegen den zu putzenden Grat (16, 18) zwängenden Putzkörper (22) aus einem verschleißfesten Material und einen formstabilen Widerlagerkörper (24) aufweist,
wobei vorgesehen ist,
a) dass der Putzkörper (22) einen mit der Innen-Putzkontur (28) ausgebildeten komprimierbaren Innenkörper (32) und einen mit der Außen-Putzkontur (30) ausgebildeten komprimierbaren Außenkörper (34) aufweist, der mit seiner von der Außen-Putzkontur (30) abgewandten Außenseite (38) am formstabilen Widerlagerkörper (34) anliegt, **dadurch gekennzeichnet dass**, der komprimierbare Innenkörper (32) und der komprimierbare Außenkörper (34) mittels eines Verbindungsabschnittes (36) miteinander materialeinstückig verbunden sind, wobei der Widerlagerkörper (24) eine Grundplatte (40) aufweist, an welcher der Außenkörper (34), der Innenkörper (32) und der diese integral verbindende Verbindungsabschnitt (36) anliegen, wobei die Innen-Putzkontur (28) des komprimierbaren Innenkörpers (32) mit einer Innengrat-Rille (42) ausgebildet ist und/oder die Außen-Putzkontur (30) des komprimierbaren Außenkörpers (34) mit einer Außengrat-Rille (44) ausgebildet ist,
oder
b) dass der Putzkörper (22) einen mit der Außen-Putzkontur (30) ausgebildeten komprimierbaren Außenkörper (34) aufweist, der mit seiner von der Außen-Putzkontur (30) abgewandten Außenseite (38) am formstabilen Widerlagerkörper (24) anliegt, **dadurch gekennzeichnet, dass** der Widerlagerkörper (24) mittels eines Verbindungsabschnittes (68) materialeinstückig mit einem formstabilen Innenkörper (32) verbunden ist, der mit der Innen-Putzkontur (28) ausgebildet ist,
oder
c) dass der Putzkörper (22) einen mit der Innen-Putzkontur ausgebildeten komprimierten Innenkörper aufweist, der mit seiner von der Innen-Putzkontur abgewandten Innenseite am formstabilen Widerlagerkörper (24) anliegt, **dadurch gekennzeichnet, dass** der Widerlagerkörper (24) mittels eines Verbindungsabschnitts (68) materialeinstückig mit einem formstabilen Außenkörper verbunden ist, der mit der Außen-Putzkontur ausgebildet ist.

2. Vorrichtung nach Anspruch 1, Alternative a)
**dadurch gekennzeichnet,**
**dass** der komprimierbare Innenkörper (32) und der komprimierbare Außenkörper (34) senkrecht zu der vom Formling (14) bestimmten Ebene (26) eine Dickenabmessung (D) besitzen, die größer ist als die Abmessung (H) des formstabilen Widerlagerkörpers (24) in der gleichen Richtung.

3. Vorrichtung nach Anspruch 1, Alternative b),
**dadurch gekennzeichnet,**
**dass** der komprimierbare Außenkörper (34) senkrecht zu der vom Formling (14) bestimmten Ebene (26) eine Dickenabmessung (D) besitzt, die größer ist als die Abmessung (H) des formstabilen Widerlagerkörpers (24) in der gleichen Richtung.

4. Vorrichtung nach Anspruch 1, Alternative b) oder Anspruch 3,
**dadurch gekennzeichnet,**
**dass** der komprimierbare Außenkörper (34) mit einer Außengrat-Rille (44) ausgebildet ist.

5. Vorrichtung nach Anspruch 1, Alternative b) oder Anspruch 3 oder 4,
**dadurch gekennzeichnet,**
**dass** die Innen-Putzkontur (28) des formstabilen Innenkörpers (32) mit einer glatten, sich vom Verbindungsabschnitt (68) weg konisch erweiternden Innenkonturfläche (70) ausgebildet ist.

6. Vorrichtung nach einem der Ansprüche 1 bis 5,
**dadurch gekennzeichnet,**
**dass** das Putzwerkzeug (20) an einem Tisch (46) vorgesehen ist, und dass ein Pressstempel (48) vorgesehen ist, wobei der Tisch (46) und/oder der Pressstempel (48) zum Komprimieren des Putzkörpers (22) relativ zueinander in der zur Ebene (26) des zu putzenden Formlings (14) senkrechten Richtung bewegbar sind/ist.

7. Vorrichtung nach Anspruch 6,
**dadurch gekennzeichnet,**
**dass** der Tisch (46) und der Pressstempel (48) zu einem Aufnahmetisch (52) benachbart angeordnet sind, der zu der vom zu putzenden Formling (14) bestimmten Ebene (26) parallel vorgesehen und schrittweise um eine Drehachse (54) drehbar ist.

8. Vorrichtung nach Anspruch 7,
**dadurch gekennzeichnet,**
**dass** der schrittweise drehbare Aufnahmetisch (52) zur genau positionierten Aufnahme mindestens eines Henkelverbundelementes (58) vorgesehen ist, das ein Zentralteil (60) aufweist, von dessen Außenumfang (62) voneinander beabstandet die zu putzenden Formlinge (14) radial wegstehen.

## Claims

1. Device for removing the inner and outer burrs (16 and 18) caused by a production process, said burrs being located in a plane (26) on the contour (28, 30) of a semi-hard, ceramic moulding (14), in particular the handle of a ceramic object such as a cup, a mug or suchlike,
wherein the device (10) has an abrasion tool (20) having an inner abrasive contour (28) and an outer abrasive contour (30) that are complementary to an inner and outer burr (16 and 18), wherein the abrasion tool (20) has an abrasion body (22) that can be compressed perpendicular to the plane (26) under the influence of a pressing stamp (48) and, at the same time, can be forced against the burr (16, 18) to be abraded, said abrasion body (22) being made from a wear-resistant material and a dimensionally stable bearing body (24),
wherein provision is made,
a) for the abrasion body (22) to have an inner body (32) that can be compressed, which is formed with the inner abrasive contour (28), and an outer body (34) that can be compressed, which is formed with the outer abrasive contour (30), whose outer side (38) facing away from the outer abrasive contour (30) adjoins the dimensionally stable bearing body (34),
**characterised in that**,
the compressible inner body (32) and the compressible outer body (34) are connected to each other materially in one piece by means of a connecting section (36), wherein the bearing body (24) has a base plate (40) which the outer body (34), the inner body (32) and the connecting section (36) integrally connecting these two adjoin, wherein the inner abrasive contour (28) of the compressible inner body (32) is formed with an inner burr groove (42) and/or the outer abrasive contour (30) of the compressible outer body (34) is formed with an outer burr groove (44),
or
b) for the abrasion body (22) to have an outer body (34) that can be compressed, which is formed with the outer abrasive contour (30), whose outer side (38) facing away from the outer abrasive contour (30) adjoins the dimensionally stable bearing body (24),
**characterised in that**,
the bearing body (24) is connected materially in one piece to a dimensionally stable inner body (32) by means of a connecting section (68), said inner body (32) being formed with the inner abrasive contour (28),
or
c) for the abrasive body (22) to have a compressed inner body formed with the inner abrasive contour, whose inner side facing away from the inner abrasive contour adjoins the dimensionally stable bearing body (24),
**characterised in that**,
the bearing body (24) is connected materially in one piece to a dimensionally stable outer body by means of a connecting section (68), said outer body being formed with the outer abrasive contour.

2. Device according to claim 1, option a),
**characterised in that**,
the compressible inner body (32) and the compressible outer body (34) have a thickness measurement (D) perpendicular to the plane (26) defined by the moulding (14) that is greater than the measurement (H) of the dimensionally stable bearing body (24) in the same direction.

3. Device according to claim 1, option b),
**characterised in that**,
the compressible outer body (34) has a thickness measurement (D) perpendicular to the plane (26) defined by the moulding (14) that is greater than the measurement (H) of the dimensionally stable bearing body (24) in the same direction.

4. Device according to claim 1, option b) or claim 3,
**characterised in that**,
the compressible outer body (34) is formed with an outer burr groove (44).

5. Device according to claim 1, option b) or claim 3 or 4,
**characterised in that**,
the inner abrasive contour (28) of the dimensionally stable inner body (32) is formed with a smooth inner contour face (70) that expands conically away from the connecting section (68).

6. Device according to one of claims 1 to 5,
**characterised in that**,
the abrasion tool (20) is provided on a table (46), and that a pressing stamp (48) is provided, wherein, for the compression of the abrasion body (22), the table (46) and/or the pressing stamp (48) can be moved relative to each other in the direction that is perpendicular to the plane (26) of the moulding (14) that is to be abraded.

7. Device according to claim 6,
**characterised in that**,
the table (46) and the pressing stamp (48) are arranged adjacent to a receiving table (52), which is provided parallel to the plane (26) that is defined by the moulding (14) to be abraded, and can be rotated incrementally around an axis of rotation (54).

8. Device according to claim 7,
**characterised in that**,
the incrementally rotatable receiving table (52) is provided for receiving at least one handle connection element (58) with exact positioning, which connection element has a central part (60), away from whose outer periphery (62) the mouldings (14) to be abraded radially protrude with spacing from one another.

## Revendications

1. Dispositif d'élimination de l'ébarbure intérieure et extérieure (16 et 18) due à la fabrication se trouvant dans un plan (26), sur le contour (28, 30) d'une ébauche (14) céramique raffermie à la consistance du cuir, en particulier de l'anse d'un article céramique tel une tasse, un gobelet ou similaire,
le dispositif (10) présentant un outil d'ébarbage (20) avec un contour d'ébarbage intérieur (28) et un contour d'ébarbage extérieur (30) complémentaires à l'ébarbure intérieure et extérieure (16 et 18), l'outil d'ébarbage (20) présentant un corps d'ébarbage (22) comprimable perpendiculairement au plan (26) sous l'action d'un coulisseau de presse (48) et serrant simultanément dans le plan (26) contre l'ébarbure (16, 18) à ébarber, composé d'un matériau résistant à l'usure et d'un corps de contrepalier (24) indéformable,
étant prévu que,
a) le corps d'ébarbage (22) présente un corps intérieur (32) comprimable réalisé avec le contour d'ébarbage intérieur (28) et un corps extérieur (34) comprimable réalisé avec le contour d'ébarbage extérieur (30), le corps extérieur (34) repose contre le corps de contrepalier (34) indéformable avec son côté extérieur (38) éloigné du contour d'ébarbage extérieur (30), **caractérisé en ce que** le corps intérieur (32) comprimable et le corps extérieur (34) comprimable sont reliés par matière à l'aide d'une section de liaison (36), le corps de contrepalier (24) présente une plaque de base (40), contre laquelle reposent le corps extérieur (34), le corps intérieur (32) et la section de liaison (36) les reliant intégralement, le contour d'ébarbage intérieur (28) du corps intérieur comprimable (32) étant réalisé avec une rainure d'ébarbure intérieure (42) et/ou le contour d'ébarbage extérieur (30) du corps extérieur comprimable (34) étant réalisé avec une rainure d'ébarbure extérieure (44),
ou
b) le corps d'ébarbage (22) présente un corps extérieur (34) comprimable réalisé avec le contour d'ébarbage extérieur (30), le corps extérieur (34) repose avec son côté extérieur (38) éloigné du contour d'ébarbage extérieur (30) contre le corps de contrepalier (24) indéformable, **caractérisé en ce que** le corps de contrepalier (24) est relié par matière à l'aide d'une section de liaison (68) à un corps intérieur indéformable (32) qui est réalisé avec le contour d'ébarbage intérieur (28),
ou
c) le corps d'ébarbage (22) présente un corps intérieur comprimé réalisé avec le contour d'ébarbage intérieur, le corps intérieur repose avec son côté intérieur éloigné du contour d'ébarbage intérieur contre le corps de contrepalier (24) indéformable, **caractérisé en ce que** le corps de contrepalier (24) est relié par matière à l'aide d'une section de liaison (68) à un corps extérieur indéformable qui est réalisé avec le contour d'ébarbage extérieur.

2. Dispositif selon la revendication 1, alternative a),
**caractérisé en ce que** le corps intérieur (32) comprimable et le corps extérieur (34) comprimable possèdent, perpendiculairement au plan (26) déterminé par l'ébauche (14), une dimension d'épaisseur (D) qui est supérieure à la dimension (H) du corps de contrepalier (24) indéformable dans la même direction.

3. Dispositif selon la revendication 1, alternative b),
**caractérisé en ce que** le corps extérieur (34) comprimable possède perpendiculairement au plan (26) déterminé par l'ébauche (14) une dimension d'épaisseur (D) qui est supérieure à la dimension (H) du corps de contrepalier (24) indéformable dans la même direction.

4. Dispositif selon la revendication 1, alternative b) ou revendication 3,
**caractérisé en ce que** le corps extérieur (34) comprimable est réalisé avec une rainure d'ébarbure extérieure (44).

5. Dispositif selon la revendication 1, alternative b) ou revendication 3 ou 4,
**caractérisé en ce que** le contour d'ébarbage intérieur (28) du corps intérieur indéformable (32) est réalisé avec une surface de contour intérieur (70) lisse, s'élargissant en cône à partir de la section de liaison (68).

6. Dispositif selon l'une quelconque des revendications 1 à 5, **caractérisé en ce que** l'outil d'ébarbage (20) est prévu sur une table (46) et **en ce qu'**un coulisseau de presse (48) est prévu, la table (46) et/ou le coulisseau de presse (48) étant déplaçable(s) pour la compression du corps d'ébarbage (22) l'un par rapport à l'autre dans la direction perpendiculaire au plan (26) de l'ébauche (14) à ébarber.

7. Dispositif selon la revendication 6, **caractérisé en ce que** la table (46) et le coulisseau de presse (48) sont disposés de manière contiguë à une table de réception (52) qui est prévue parallèlement au plan (26) déterminé par l'ébauche à ébarber et peut être tournée progressivement autour d'un axe de rotation (54).

8. Dispositif selon la revendication 7, **caractérisé en ce que** la table de réception (52) pouvant tourner progressivement est prévue pour la réception en positionnement précis au moins d'un élément composite d'anse (58) qui présente une partie centrale (60), de la périphérie extérieure (62) de laquelle les ébauches (14) à ébarber dépassent radialement à distance l'une de l'autre.
